# EUROPÄISCHE PATENTSCHRIFT

(11) **EP 3 892 802 B1**
(45) Veröffentlichungstag und Bekanntmachung des Hinweises auf die Patenterteilung: **14.06.2023**
(21) Anmeldenummer: 20168322.4
(22) Anmeldetag: 06.04.2020
(51) Int. Cl.: E05B 1/00, E05B 3/00, E05B 13/00, E05B 47/06, E05B 5/02

(54) **TÜRGRIFFANORDNUNG**
DOOR HANDLE
AGENCEMENT DE POIGNÉE DE PORTE

(43) Veröffentlichungstag der Anmeldung: 13.10.2021
(73) Patentinhaber: dormakaba Deutschland GmbH, 58256 Ennepetal (DE)
(72) Erfinder: Hellwig, Alexander, 58256 Ennepetal (DE)
(74) Vertreter: Balder IP Law, S.L.

(56) Entgegenhaltungen:
- WO-A1-03/064794
- CN-U- 204 139 727
- GB-A- 666 937
- US-A- 791 669

## Beschreibung

Die Erfindung betrifft eine Türvorrichtung mit einer Türgriffanordnung für eine Gebäudetür mit Einsteckschloss.

Die hier betrachtete Türgriffanordnung der Türvorrichtung kommt bei Gebäudetüren zur Anwendung. Gebäudetüren können beliebige einflügelige oder zweiflügelige Türen, insbesondere Drehtüren, an oder in Gebäuden sein. In einer Gebäudetür kommt üblicherweise ein Einsteckschloss zur Anwendung. Daher wird von einer Seite der Tür ein Türgriff mit Dorn in die Nuss des Einsteckschlosses eingesteckt. Auf der gegenüberliegenden Seite wird ein komplementärer zweiter Türgriff auf den Dorn aufgesteckt und meist mit einer Madenschraube befestigt.

Je nach örtlichen Gegebenheiten und Durchgangsbreiten kann der Türgriff, z. B. bei offenstehender Tür, in einen Durchgangsbereich ragen und dabei hinderlich sein. Beispielsweise kann sich Kleidung am Türgriff verhaken oder der Durchgangsbereich kann aufgrund des Türgriffes zu eng sein. Besonders relevant ist dies beispielsweise, wenn sich die Tür nicht über 90° hinaus öffnen lässt und infolgedessen der Türgriff in den Durchgangsbereich ragt.

WO 03/064794 A1 zeigt ein Sicherheitsschloss für einen Schrank, bei dem der Türgriff in der Ruhestellung mit der Vorderseite der Tür des Schrankes abschließt und dabei durch ein Riegelelement arretiert wird. Das Riegelelement kann durch Betätigung eines Elektromagneten gezogen werden, wodurch der Türgriff freigegeben wird und mittels einer Feder nach außen gedrückt wird, so dass der Türgriff betätigt werden kann.

GB 666 937 A zeigt eine Griffanordnung für Türen eines Flugzeuges. An einer Außenseite dieser Anordnung kann der Türgriff versenkt werden, um einen möglichst geringen Luftwiderstand zu bieten. An der Innenseite der Anordnung befindet sich ein Knauf, mit dem von der Innenseite die Türe geöffnet werden kann.

So ist es Aufgabe vorliegender Erfindung, eine Türvorrichtung mit Türgriffanordnung für eine Gebäudetür anzugeben, die einen sicheren und praktikablen Betrieb einer Tür ermöglicht.

Die Lösung der Aufgabe erfolgt durch die Merkmalskombination der unabhängigen Ansprüche. Die abhängigen Ansprüche haben vorteilhafte Ausgestaltungen der Erfindung zum Gegenstand.

Im Rahmen der Erfindung wurde erkannt, dass ein ein- und ausfahrbarer Türgriff auf zumindest einer Seite einer Gebäudetür eine sichere und praktikable Benutzung der Tür ermöglichen kann. Insbesondere ist es dadurch möglich, bei Nichtbenutzung des Türgriffs, diesen in die eingefahrene Position zu bewegen, sodass er beispielsweise nicht in einen Durchgangsbereich ragt.

Die Erfindung zeigt eine Türvorrichtung. Die Türvorrichtung umfasst die Gebäudetür, ein Einsteckschloss mit Nuss und eine Türgriffanordnung. Die Türgriffanordnung umfasst einen ersten und einen zweiten Türgriff, ausgebildet zur Anordnung auf zwei gegenüberliegenden Seiten der Gebäudetür. Bei den Türgriffen handelt es sich vorzugsweise um Türdrücker. Türdrücker können auch als Türklinken bezeichnet werden. Der Türdrücker weist insbesondere einen Griffbereich auf, der von einem Benutzer gegriffen und nach unten gedrückt werden kann. Durch dieses nach unten Drücken des Griffbereiches wird der Türgriff gedreht. Diese Drehbewegung wird auf die Nuss des Einsteckschlosses übertragen, wodurch die Falle des Einsteckschlosses zurückziehbar ist.

Allerdings ist es auch vorgesehen, dass zumindest einer der beiden Türgriffe anderweitig, beispielsweise als Knauf, ausgebildet ist. Der Knauf ist vorzugsweise drehbar, um so ebenfalls die Nuss des Einsteckschlosses in Rotation zu versetzen.

Die Türgriffanordnung weist ferner ein Dornelement auf. Dieses Dornelement kann auch als "Dorn" bezeichnet werden und erfüllt die drehmomentübertragende Funktion von der Türgriffanordnung auf die Nuss des Einsteckschlosses. Die Nuss des Einsteckschlosses wiederum kann, wie in üblichen Einsteckschlössern als Innenvierkant ausgebildet sein. Allerdings ist es im Rahmen vorliegender Erfindung auch vorgesehen, dass die Nuss des Einsteckschlosses anderweitig, insbesondere als beliebiges Formschlusselement ausgebildet ist. Entscheidend ist, dass das Dornelement der Türgriffanordnung in die Nuss des Einsteckschlosses einsteckbar ist und dadurch eine drehmomentübertragende Verbindung zwischen Dornelement und Nuss möglich ist. So ist insbesondere vorgesehen, dass das Dornelement einen unrunden Querschnitt aufweist, sodass eine formschlüssige Drehmomentübertragung auf die Nuss ermöglicht ist.

Das Dornelement ist mit einem der beiden Türgriffe "zumindest drehfest verbunden". Dies bedeutet, dass das Dornelement zusätzlich zu der drehfesten Verbindung auch linearfest, d. h. nicht linearbeweglich, mit diesem Türgriff verbunden sein kann. Insbesondere kann das Dornelement auch einteilig mit diesem Türgriff gefertigt sein. Darüber hinaus ist es auch möglich, dass das Dornelement zusätzlich mit dem anderen Türgriff drehfest verbunden ist, sodass über Betätigung beider Türgriffe ein Drehen des Dornelements möglich ist.

Zumindest einer der beiden Türgriffe ist in eine eingefahrene Position und in eine ausgefahrene Position bewegbar. In der eingefahrenen Position befindet sich der Türgriff bzw. der Griffbereich des Türgriffs möglichst nahe am Einsteckschloss bzw. der Gebäudetür. So ist der Türgriff in der eingefahrenen Position insbesondere nicht greifbar und nicht nutzbar. Im Gegensatz dazu befindet sich der Türgriff in der ausgefahrenen Position entsprechend weit vom Einsteckschloss bzw. der Gebäudetür entfernt, sodass der Griffbereich dieses Türgriffes greifbar und infolgedessen nutzbar ist. Nutzbar bedeutet hier insbesondere, dass der Türgriff vom Benutzer drückbar ist.

Insbesondere ist vorgesehen, dass der Griffbereich des bewegbaren Türgriffs in der eingefahrenen Position an einem Schild und/oder an der Gebäudetür anliegt, insbesondere im Schild und/oder der Gebäudetür versenkt ist.

Die beiden Türgriffe sind zur Verstellung zwischen den beiden Positionen verschiebbar ineinandergesteckt. Dabei ist insbesondere vorgesehen, dass einer der beiden Türgriffe nicht verschiebbar ist und der andere Türgriff verschiebbar ist, sodass auf einer Seite der Gebäudetür der Türgriff in die eingefahrene und in die ausgefahrene Position bewegbar ist, wohingegen auf der anderen Seite der Gebäudetür der Türgriff nicht ein- und ausfahrbar ist.

Vorzugsweise umfasst die Türgriffanordnung eine Aktuatoranordnung. Die Aktuatoranordnung ist zum Bewegen zumindest einer der beiden Türgriffe in die eingefahrene Position und/oder in die ausgefahrene Position ausgebildet. Bevorzugt befindet sich die Aktuatoranordnung im Inneren der Türgriffanordnung.

Vorzugsweise umfassen beide Türgriffe jeweils einen Griffbereich und einen Steckbereich. Die beiden Steckbereiche der Türgriffe stecken zumindest teilweise ineinander. Insbesondere ist vorgesehen, dass die Aktuatoranordnung sich im Inneren der beiden Steckbereiche der Türgriffe befindet.

Die Aktuatoranordnung kann dazu ausgebildet sein, den entsprechenden Türgriff in nur eine Richtung, also beispielsweise in die eingefahrene oder in die ausgefahrene Position zu bewegen, oder kann dazu ausgebildet sein, den Türgriff in beide Richtungen, also sowohl in die eingefahrene Position als auch in die ausgefahrene Position zu bewegen.

Bevorzugt ist vorgesehen, dass die Aktuatoranordnung einen Druckschnäpper und/oder eine ansteuerbare Einheit umfasst.

Der Druckschnäpper ist ein Bauelement, das beispielsweise aus dem Möbelbau bekannt ist. Solche Druckschnäpper werden auch als Möbeldämpfer mit Push-to-open-Funktion bezeichnet.

Die ansteuerbare Einheit ist insbesondere eine elektromechanische, pneumatische oder hydraulische Einheit.

Die Aktuatoranordnung kann auch beides umfassen: Beispielsweise kann in so einer Konstellation die ansteuerbare Einheit dazu genutzt werden, um den Türgriff in die eingefahrene Position zu bewegen und dabei den Druckschnäpper zu spannen. Für die Bewegung in die ausgefahrene Position kann der Druckschnäpper dann wieder entspannt werden. Der Druckschnäpper ist insbesondere so angeordnet, dass er bei einer Bewegung des Türgriffs in die eingefahrene Position, sei es durch Drücken eines Benutzers auf den Türgriff oder durch Bewegen des Türgriffs mittels der ansteuerbaren Einheit, komprimiert wird. Insbesondere wird dabei eine Spiralfeder im Inneren des Druckschnäppers komprimiert und in diesem Zustand gehalten. Durch erneutes Drücken auf den Türgriff oder durch einen sonstigen Auslöseimpuls entspannt sich der Druckschnäpper wieder und bewegt den Türgriff in die ausgefahrene Position.

Vorzugsweise ist an der Türgriffanordnung eine Nussachse definiert. Diese Nussachse entspricht bei Benutzung der Türgriffanordnung im Einsteckschloss der Drehachse der Nuss. Insbesondere erstrecken sich die beiden Steckbereiche der Türgriffe parallel zu der Nussachse. Die Bewegung zwischen eingefahrener und ausgefahrener Position erfolgt insbesondere parallel zur Nussachse.

Der beschriebene Druckschnäpper ist vorzugsweise parallel zur Nussachse angeordnet. Das Komprimieren bzw. das Entspannen des Druckschnäppers erfolgt ebenfalls parallel zur Nussachse.

Die Ansteuerung der elektromechanischen, pneumatischen oder hydraulischen Einheit zum Bewegen des Türgriffs erfolgt vorzugsweise mittels einer Steuereinheit als Bestandteil der Türvorrichtung. Die Steuereinheit kann sich an der Gebäudetür oder an beliebiger anderer Stelle befinden. Die Datenverbindung zwischen der Steuereinheit und der Aktuatoranordnung kann kabelgebunden oder kabellos erfolgen.

Mittels der Steuereinheit kann die Ansteuerung zum Einfahren und/oder Ausfahren des Türgriffs auf beliebige Weise erfolgen. Insbesondere ist vorgesehen, dass die Steuereinheit eine Zugangsberechtigung eines Benutzers erfassen kann und im Ansprechen auf diese Zugangsberechtigung die Aktuatoranordnung ansteuert.

Das Erfassen der Zugangsberechtigung mittels der Steuereinheit erfolgt insbesondere durch Senden eines entsprechenden Signals von einem Smartphone des Benutzers an die Steuereinheit und/oder durch sonstiges Erkennen des Benutzers, beispielsweise über einen Fingerabdruck oder eine optische Erfassung.

So kann bei Erkennen der Zugangsberechtigung über die Steuereinheit und die Aktuatoranordnung der Türgriff entsprechend bewegt werden.

Bevorzugt ist vorgesehen, dass der erste Türgriff dreh- und linearfest mit dem Dornelement verbunden ist oder einteilig mit dem Dornelement gefertigt ist. In dieser Konstellation bewegt sich der erste Türgriff nicht relativ zum Dornelement. Der zweite Türgriff steckt im ersten Türgriff. Dabei ist lediglich der zweite Türgriff in die eingefahrene Position und in die ausgefahrene Position bewegbar.

Das Dornelement ist hierbei vorzugsweise durch eine äußere Kontur des ersten Türgriffs gebildet. Diese äußere Kontur kann einteiliger Bestandteil des ersten Türgriffs, insbesondere des Steckbereiches des ersten Türgriffs sein. Alternativ wird ein Element auf dem Außenumfang des Steckbereichs des ersten Türgriffs angeordnet, um das Dornelement zu bilden.

Vorzugsweise sind beide Türgriffe im Bereich des Dornelements ineinandergesteckt. Dies bedeutet insbesondere, dass sich die beiden Steckbereiche auf Höhe des Dornelements überlappen.

Bevorzugt ist vorgesehen, dass der erste Türgriff ein Außenrohr aufweist. Dieses Außenrohr befindet sich insbesondere im Steckbereich des ersten Türgriffs. Auf der Außenseite des Außenrohrs ist das Dornelement ausgebildet oder angeordnet. Ferner umfasst der erste Türgriff ein im Außenrohr angeordnetes Innenelement und einen Ringspalt zwischen Außenrohr und Innenelement. Das Innenelement ist insbesondere ein längliches, in das Außenrohr eingestecktes Bauteil. Das Innenelement und das Außenrohr sind vorzugsweise dreh- und linearfest miteinander verbunden, beispielsweise mittels einer Madenschraube und/oder eines entsprechenden Formschlusses. Der zweite Türgriff steckt linearbeweglich in dem Ringspalt.

Das Innenelement ist vorzugsweise zur Aufnahme der Aktuatoranordnung innen hohl. So befinden sich vorzugsweise die ansteuerbare Einheit und/oder der Druckschnäpper in dem innen hohlen Innenelement. Dadurch, dass das hohle Innenelement zum zweiten Türgriff hin offen ist, kann die Aktuatoranordnung aus dem Innenelement heraus in Richtung des zweiten Türgriffs ragen und dadurch den zweiten Türgriff relativ zum ersten Türgriff verschieben.

Das Innenelement weist vorzugsweise einen Außenmehrkant auf. Der zweite Türgriff, insbesondere in seinem hohlen Steckbereich, weist vorzugsweise einen drehfest auf dem Außenmehrkant sitzenden Innenmehrkant auf. Dadurch ist eine entlang der Nussachse linearbewegliche, aber drehfeste Verbindung zwischen den beiden Türgriffen gegeben. Mittels beider Türgriffe kann so das Dornelement gedreht werden.

In einer alternativen Ausgestaltung ist vorgesehen, dass der zweite Türgriff dreh- und linearfest mit dem Dornelement verbunden ist oder einteilig mit dem Dornelement gefertigt ist. Insbesondere ist dabei der Steckbereich des zweiten Türgriffs als Dorn bzw. Dornelement ausgebildet. Der zweite Türgriff steckt dabei im ersten Türgriff und lediglich der zweite Türgriff ist in die eingefahrene und ausgefahrene Position bewegbar. Der erste Türgriff bleibt relativ zum Einsteckschloss fest. Bei dieser Variante ist insbesondere vorgesehen, dass das Dornelement, also insbesondere der Steckbereich des zweiten Türgriffs, in einer Führungshülse steckt. In dieser Führungshülse ist der zweite Türgriff entlang der Nussachse linearbeweglich, aber drehfest aufgenommen. Die Führungshülse wiederum ist vorzugsweise in der Gebäudetür oder am Einsteckschloss derart befestigt, dass sie zwar drehbar, aber nicht linearbeweglich ist.

Ferner ist hierbei bevorzugt vorgesehen, dass der Steckbereich des zweiten Türgriffs einen Schlitz aufweist. In diesem Schlitz ist ein Führungsstift angeordnet. Der Führungsstift wiederum ist fest in der Führungshülse angeordnet, sodass die Kombination aus Führungsstift und Schlitz die Linearbeweglichkeit des zweiten Türgriffs begrenzt. Dadurch wird sichergestellt, dass der zweite Türgriff nicht vollständig aus der Nuss herausziehbar ist.

Des Weiteren ist bei dieser Konstellation bevorzugt vorgesehen, dass der erste Türgriff in seinem Steckbereich zur Aufnahme des Steckbereichs des zweiten Türgriffs hohl ist. Insbesondere steckt der zweite Türgriff linearbeweglich und drehfest in dem ersten Türgriff, sodass durch Drehen beider Türgriffe das Dornelement drehbar ist.

Gemäß einer bevorzugten Ausführung sind die beiden Türgriffe bogenförmig ausgestaltet. Insbesondere gehen dabei die jeweiligen Griffbereiche unmittelbar und bogenförmig in die Steckbereiche über. Auch die beiden bogenförmigen Türgriffe stecken ineinander und zumindest einer der beiden Türgriffe kann eingefahren und ausgefahren werden. Bei diesem Bewegen zwischen der eingefahrenen und ausgefahrenen Position werden die beiden Türgriffe relativ zueinander bogenförmig, insbesondere entlang eines Kreisbogens, verschoben bzw. ineinandergesteckt.

Insbesondere ist vorgesehen, dass die Türvorrichtung die beschriebene Steuereinheit umfasst. In der Türgriffanordnung befindet sich dabei insbesondere die beschriebene Aktuatoranordnung, ansteuerbar durch die Steuereinheit.

Die Erfindung wird nun anhand von Ausführungsbeispielen näher beschrieben. Dabei zeigen:
- Fig. 1: eine erfindungsgemäße Türvorrichtung mit Türgriffanordnung gemäß einem Ausführungsbeispiel in ausgefahrener Position,
- Fig. 2: die erfindungsgemäße Türvorrichtung mit Türgriffanordnung gemäß dem Ausführungsbeispiel in eingefahrener Position,
- Fig. 3: ein Einsteckschloss der erfindungsgemäßen Türvorrichtung,
- Fig. 4: ein weiteres Einsteckschloss der erfindungsgemäßen Türvorrichtung,
- Fig. 5: eine schematische Ansicht der Türgriffanordnung der erfindungsgemäßen Türvorrichtung gemäß einer ersten Variante,
- Fig. 6: eine schematische Ansicht der Türgriffanordnung der erfindungsgemäßen Türvorrichtung gemäß einer zweiten Variante,
- Fig. 7: eine Explosionsdarstellung der Türgriffanordnung der erfindungsgemäßen Türvorrichtung gemäß einer dritten Variante,
- Fig. 8: eine Schnittansicht zur Türgriffanordnung der erfindungsgemäßen Türvorrichtung gemäß der dritten Variante,
- Fig. 9: eine Türgriffanordnung der erfindungsgemäßen Türvorrichtung gemäß einer vierten Variante,
- Fig. 10: eine Explosionsdarstellung der Türgriffanordnung der erfindungsgemäßen Türvorrichtung gemäß der vierten Variante, und
- Fig. 11: ein Türschild der Türgriffanordnung der erfindungsgemäßen Türvorrichtung.

Im Folgenden wird anhand der Figuren 1 bis 11 ein Ausführungsbeispiel einer Türvorrichtung 100 mit einer Türgriffanordnung 1 beschrieben. Figuren 1 bis 4 zeigen den grundsätzlichen Aufbau für alle hier gezeigten Varianten der Türgriffanordnung 1. Anhand der Figuren 5 bis 10 werden vier unterschiedliche Varianten der Türgriffanordnung 1 gezeigt. Figur 11 zeigt im Detail ein Türschild 40, das bei allen Varianten zur Anwendung kommen kann.

Gemäß den Figuren 1 und 2 umfasst die Türvorrichtung 100 eine Gebäudetür 101, die an oder in einem Gebäude zum Einsatz kommen kann. In der Gebäudetür 101 steckt ein Einsteckschloss 102. Zwei mögliche Ausgestaltungen des Einsteckschlosses 102 sind in den Figuren 3 und 4 gezeigt.

Ferner umfasst die Türvorrichtung 100 die Türgriffanordnung 1, die noch im Detail beschrieben wird. In der Türgriffanordnung 1 kann eine Aktuatoranordnung 7 verwendet werden, die über ein Steuergerät 109 ansteuerbar ist. Das Steuergerät 109 sowie die Datenverbindung zur Türgriffanordnung 1 ist in den Figuren 1 und 2 rein schematisch gezeigt.

Die Türgriffanordnung 1 umfasst einen ersten Türgriff 3 und einen zweiten Türgriff 4 auf den zwei gegenüberliegenden Seiten der Gebäudetür 101. Figur 1 zeigt eine ausgefahrene Position des zweiten Türgriffs 4. Dabei ist der zweite Türgriff 4 greifbar und nutzbar. Figur 2 zeigt den zweiten Türgriff 4 in einer eingefahrenen Position. Dabei ist der zweite Türgriff 4 nicht greifbar und somit nicht nutzbar.

Figuren 3 und 4 zeigen zwei mögliche Ausgestaltungen des Einsteckschlosses 102. Wie üblich umfasst das Einsteckschloss 102 einen Schlosskasten 104, der bis zum Anschlag des Stulpes 105 in die Gebäudetür 101 eingesteckt wird. In dem Schlosskasten 104 ist eine Nuss 103 vorgesehen, die um eine Nussachse 108 drehbar ist. Im nicht gezeigten Inneren des Schlosskastens 104 ist die drehbare Nuss 103 mechanisch mit einer Falle 106 und gegebenenfalls auch einem Riegel 107 verbunden. Durch Drehen der Nuss 103 kann so die Falle 106 und/oder der Riegel 107 bewegt werden.

Figur 4 zeigt eine übliche Ausgestaltung der Nuss 103 mit einem Innenvierkant in den entlang der Nussachse 108 ein üblicher Dorn mit quadratischem Querschnitt einsteckbar ist.

Figur 3 verdeutlicht, dass im Rahmen vorliegender Erfindung auch anderweitig ausgestaltete Nüsse 103 an Einsteckschlössern 102 zur Anwendung kommen können. Da zumindest einer der Türgriffe 3, 4 in den anderen Türgriff 3, 4 einsteckbar ist, kann es von Vorteil sein, im Bereich der Nuss 103 einen möglichst großen Querschnitt bereitzustellen. So zeigt Figur 3, dass das Einsteckschloss 102 auch eine relativ große Nuss 103 mit beliebigem, zum formschlüssigen Drehmoment übertragen ausgebildeten Querschnitt aufweisen kann.

In den Fig. 5 bis 8 ist jeweils der erste Türgriff 3 mit einem Dornelement 2 fest verbunden oder einteilig ausgestaltet. Entsprechend steckt der zweite Türgriff 4 in dem ersten Türgriff 3 und ist parallel zur Nussachse 108 in die eingefahrene Position und die ausgefahrene Position bewegbar.

Das Dornelement 2 wird in die Nuss 103 eingesteckt und ist aufgrund der Querschnitte des Dornelements 2 bzw. der Nuss 103 drehfest mit der Nuss 103 verbunden.

Die beiden Türgriffe 3, 4 weisen jeweils einen Griffbereich 5 und einen Steckbereich 6 auf. Die beiden Steckbereiche 6 der Türgriffe 3, 4 stecken linear beweglich ineinander.

In der Variante nach Figur 5 bildet der gesamte Steckbereich 6 des ersten Türgriffs 3 mit seiner äußeren Kontur das Dornelement 2.

Beide Steckbereiche 6 sind innen hohl und stecken ineinander. Durch die hohle Ausgestaltung kann im Inneren der beiden Steckbereiche 6 die rein schematisch gezeigte Aktuatoranordnung 7 angeordnet werden.

In allen hier gezeigten Varianten umfasst die Aktuatoranordnung 7 den im allgemeinen Teil der Beschreibung beschriebenen Druckschnepper und/oder die ansteuerbare Einheit.

Figur 6 zeigt eine weitere Variante in rein schematischer Darstellung. In dieser Variante sind die beiden Türgriffe 3, 4 gebogen ausgebildet und stecken ebenfalls ineinander. Beim Ein- und Ausfahren des zweiten Türgriffs 4 werden die beiden Türgriffe 3, 4 relativ zueinander entlang eines Bogens, insbesondere eines Kreisbogens, ineinandergesteckt bzw. auseinandergezogen. Aufgrund der bogenförmigen Ausgestaltung gehen in den beiden Türgriffen 3, 4 die Griffebereiche 5 unmittelbar in die Steckbereiche 6 über. Der Steckbereich 6 bzw. auch der Griffbereich 5 des zweiten Türgriffs 4 kann bei der Bewegung in die eingefahrene Position in den gesamten ersten Türgriff 3, also sowohl in den Griffbereich 5 als auch in den Steckbereich 6 des ersten Türgriffs 3 eintauchen.

Des Weiteren verdeutlicht die Darstellung in Figur 6, dass das Dornelement 2 nicht wie in Figur 5 unmittelbar durch die äußere Kontur des ersten Türgriffs 3 gebildet sein muss, sondern auch durch ein aufgestecktes oder anderweitig aufgebrachtes Element gebildet sein kann.

Die Figuren 7 und 8 zeigen eine weitere Variante der Türgriffanordnung 1. Im Gegensatz zu den schematischen Darstellungen in den Figuren 5 und 6 ist die Konstruktion in den Figuren 7 und 8 wesentlich detaillierter gezeigt. Figur 7 zeigt eine Explosionsdarstellung der Türgriffanordnung 1. Figur 8 zeigt eine zugehörige Schnittdarstellung. Die beiden Figuren 7, 8 zeigen, dass der erste Türgriff 3 ein Außenrohr 20 aufweist, das im Wesentlichen den Steckbereich 6 des ersten Türgriffs 3 darstellt. Auf diesem Außenrohr 20 befindet sich das Dornelement 2. Dieses Dornelement 2 passt beispielsweise in die Nuss 103 des Einsteckschlosses 102 gemäß Figur 3.

Das Außenrohr 20 ist zur Aufnahme eines Innenelementes 21 innen hohl. Das Innenelement 21 steckt formschlüssig im Boden des Außenrohrs 20 und ist über eine Madenschraube 25 gesichert. Dadurch ist das Innenelement 21 sowohl dreh- als auch linearfest mit dem Außenrohr 20 verbunden.

Zwischen dem Außenrohr 20 und dem Innenelement 21 ist ein Ringspalt 22 gebildet. Der Steckbereich 6 des zweiten Türgriffs 4 ist ebenfalls hohl und steckt in dem Ringspalt 22. Dadurch ragt das Innenelement 21 in den Steckbereich 6 des zweiten Türgriffs 4.

Das Innenelement 22 weist einen Außenmehrkant 23 auf. Der Steckbereich 6 des zweiten Türgriffs 4 weist einen Innenmehrkant 24 auf. Der Außenmehrkant 23 und Innenmehrkant 24 stecken linear beweglich ineinander, sodass die beiden Türgriffe 3, 4 zueinander drehfest, jedoch entlang der Nussachse 108 linear beweglich sind. Ein am Steckbereich 6 des zweiten Türgriffs 4 befestigter Ringverschluss 26 dient als Führung und/oder Auszugssicherung.

Das Innenelement 21 ist vorzugsweise zur Aufnahme der Aktuatoranordnung 7 hohl ausgebildet und in Richtung des zweiten Türgriffs 4 offen, sodass die Aktuatoranordnung 7 aus dem Innenelement 21 herausragen kann.

Figuren 9 und 10 zeigen eine weitere Variante der Türgriffanordnung 1. In dieser Variante ist der zweite Türgriff 4, also der bewegliche Türgriff, dreh- und linearfest mit dem Dornelement 2 verbunden bzw. einteilig ausgebildet. Wie die Darstellungen in Figuren 9 und 10 zeigen, ist insbesondere der gesamte Steckbereich 6 des zweiten Türgriffs 4 als Dornelement 2 gestaltet. Der Steckbereich 6 des ersten Türgriffs 3 weist einen entsprechenden Hohlraum zum Einstecken des Dornelements 2 auf. Insbesondere ist die Verbindung zwischen Dornelement 2 und erstem Türgriff 3 linear beweglich und drehfest, sodass über beide Türgriffe 3, 4 das Dornelement 2 drehbar ist.

Vorzugsweise ist hier eine Führungshülse 30 vorgesehen. Die Führungshülse 30 befindet sich im Inneren des Türblatts, insbesondere zwischen dem Einsteckschloss 102 und dem Schild 40.

In der Führungshülse 30 ist das Dornelement 2 linear beweglich, jedoch drehfest geführt. Für eine Auszugssicherung ist bevorzugt vorgesehen, dass das Dornelement 2 einen Schlitz 32 aufweist. In diesem Schlitz 32 ist ein Führungsstift 33 angeordnet, der wiederum fest mit der Führungshülse 30 verbunden ist. Dadurch begrenzt die Länge des Schlitzes 32 die Linearbeweglichkeit des zweiten Türgriffs 4.

Auf dem unbeweglichen ersten Türgriff 3 steckt vorzugsweise eine Spannhülse 31, mittels derer der erste Türgriff 3 drehbar aber linear fest an der Gebäudetür 101 oder dem Einsteckschloss 102 befestigbar ist.

Figur 11 zeigt für alle hier vorgestellten Varianten eine mögliche Konstruktion des Schildes 40. Das Schild 40 deckt wie üblich die zum Einsteckschloss 102 führenden Öffnungen im Türblatt ab. So weist das Schild 40 ein Durchgangsloch 41 auf, durch das der Steckbereich 6 des zweiten Türgriffs 4 ragt. Im Bereich dieses Durchgangslochs 41 ist eine Griffaussparung 42 vorgesehen. Insbesondere ist die Griffaussparung 42 ein Bereich des Schildes 40 mit reduzierter Dicke. Die Dicke wird hier parallel zur Nussachse 108 gemessen. Die Form der Griffaussparung 42 entspricht der Form des Griffbereichs 5 des zweiten Türgriffs 4. Wie beispielsweise Figur 2 verdeutlicht, taucht der Griffbereich 5 in der eingefahrenen Position in diese Griffaussparung 42 des Schildes 40 ein, sodass der zweite Türgriff 4 möglichst nah an der Gebäudetür 1 positionierbar ist.

### Bezugszeichenliste

- 1: Türgriffanordnung
- 2: Dornelement
- 3: Erster Türgriff
- 4: Zweiter Türgriff
- 5: Griffbereich
- 6: Steckbereich
- 7: Aktuatoranordnung
- 20: Außenrohr
- 21: Innenelement
- 22: Ringspalt
- 23: Außenmehrkant
- 24: Innenmehrkant
- 25: Madenschraube
- 26: Ringverschluss
- 30: Führungshülse
- 31: Spannhülse
- 32: Schlitz
- 33: Führungsstift
- 40: Schild
- 41: Durchgangsloch
- 42: Griffaussparung
- 100: Türvorrichtung
- 101: Gebäudetür
- 102: Einsteckschloss
- 103: Nuss
- 104: Schlosskasten
- 105: Stulp
- 106: Falle
- 107: Riegel
- 108: Nussachse
- 109: Steuergerät

## Patentansprüche

1. Türvorrichtung (100) mit einer Gebäudetür (101), einem Einsteckschloss (102) mit Nuss (103) in der Gebäudetür (101) und einer Türgriffanordnung (1), die Türgriffanordnung (1) umfasst:
• einen ersten und einen zweiten Türgriff (3, 4), ausgebildet zur Anordnung auf zwei gegenüberliegenden Seiten der Gebäudetür (101),
• ein Dornelement (2), zumindest drehfest verbunden mit einem der beiden Türgriffe (3, 4) zum Einstecken in die Nuss (103) des Einsteckschlosses (102),
• wobei zumindest einer der beiden Türgriffe (4) in eine eingefahrene Position und in eine ausgefahrene Position bewegbar ist, wobei der Türgriff (4) in der ausgefahrenen Position, im Gegensatz zur eingefahrenen Position, greifbar und nutzbar ist,
• wobei die beiden Türgriffe (3, 4) zur Verstellung zwischen der eingefahrenen Position und der ausgefahrenen Position zueinander verschiebbar ineinanderstecken.

2. Türvorrichtung nach Anspruch 1, wobei beide Türgriffe (3, 4) als Türdrücker ausgebildet sind.

3. Türvorrichtung nach einem der vorhergehenden Ansprüche, wobei die beiden Türgriffe (3, 4) drehfest miteinander verbunden sind, sodass mit beiden Türgriffen (3, 4) das Dornelement (2) drehbar ist.

4. Türvorrichtung nach einem der vorhergehenden Ansprüche, umfassend eine Aktuatoranordnung (7) zum Bewegen zumindest einer der beiden Türgriffe (4) in die eingefahrene Position und/oder in die ausgefahrene Position.

5. Türvorrichtung nach Anspruch 4,
• wobei die Aktuatoranordnung (7) einen Druckschnäpper im Inneren der beiden Türgriffe (3, 4) umfasst, der beim Verstellen in die eingefahrene Position komprimierbar ist und sich zum Verstellen in die ausgefahrene Position entspannt,
• und/oder wobei die Aktuatoranordnung (7) eine ansteuerbare elektromechanische, pneumatische oder hydraulische Einheit umfasst.

6. Türvorrichtung nach einem der vorhergehenden Ansprüche, wobei der erste Türgriff (3) dreh- und linearfest mit dem Dornelement (2) verbunden ist oder einteilig mit dem Dornelement (2) gefertigt ist und der zweite Türgriff (4) im ersten Türgriff (3) steckt, wobei nur der zweite Türgriff (4) in die eingefahrene Position und in die ausgefahrene Position bewegbar ist.

7. Türvorrichtung nach Anspruch 6, wobei das Dornelement (2) durch die äußere Kontur des ersten Türgriffs (3) gebildet ist.

8. Türvorrichtung nach einem der Ansprüche 6 oder 7, wobei die beiden Türgriffe (3, 4) im Bereich des Dornelements (2) ineinanderstecken.

9. Türvorrichtung nach einem der Ansprüche 6 bis 8, wobei der erste Türgriff (3) ein Außenrohr (20) mit dem Dornelement (2), ein im Außenrohr (20) angeordnetes Innenelement (21) und einen Ringspalt (22) zwischen Außenrohr (20) und Innenelement (21) umfasst, wobei der zweite Türgriff (4) in dem Ringspalt (22) linearbeweglich gesteckt ist.

10. Türvorrichtung nach den Ansprüchen 4 und 9, wobei das Innenelement (21) zur Aufnahme der Aktuatoranordnung (7) hohl ist.

11. Türvorrichtung nach einem der Ansprüche 9 oder 10, wobei das Innenelement (21) einen Außenmehrkant (23) und der zweite Türgriff (4) einen drehfest auf dem Außenmehrkant (23) sitzenden Innenmehrkant (24) aufweist.

12. Türvorrichtung nach einem der Ansprüche 1 bis 5, wobei der zweite Türgriff (4) dreh- und linearfest mit dem Dornelement (2) verbunden ist oder einteilig mit dem Dornelement (2) gefertigt ist und der zweite Türgriff (4) im ersten Türgriff (3) steckt, wobei nur der zweite Türgriff (4) in die eingefahrene Position und in die ausgefahrene Position bewegbar ist.

13. Türvorrichtung nach einem der vorhergehenden Ansprüche, wobei die beiden Türgriffe (3, 4) bogenförmig sind und bei der Verstellung zwischen der eingefahrenen Position und der ausgefahrenen Position zueinander bogenförmig, insbesondere entlang eines Kreisbogens, verschiebbar sind.

14. Türvorrichtung nach einem der vorhergehenden Ansprüche, umfassend eine Steuereinheit (109) und die Aktuatoranordnung (7), wobei die Aktuatoranordnung (7) von der Steuereinheit (109) zum Bewegen zumindest einer der beiden Türgriffe (3, 4) in die eingefahrene Position und/oder in die ausgefahrene Position ansteuerbar ist.

## Claims

1. A door device (100) with a building door (101), a mortise lock (102) with follower (103) in the building door (101) and a door handle arrangement (1), the door handle arrangement (1) comprising:
• a first and a second door handle (3, 4) designed to be arranged on two opposing sides of the building door (101),
• a pin element (2) connected at least in a rotationally-fixed manner to one of the two door handles (3, 4) for insertion into the follower (103) of the mortise lock (102),
• wherein at least one of the two door handles (4) can be moved into a retracted position and into an extended position, wherein the door handle (4) can be grasped and used in the extended position, in contrast to the retracted position,
• wherein the two door handles (3, 4) insert into one another in a displaceable manner for adjustment between the retracted position and the extended position.

2. The door device according to claim 1, wherein both door handles (3, 4) are designed as door levers.

3. The door device according to one of the preceding claims, wherein the two door handles (3, 4) are connected to one another in a rotationally-fixed manner such that the pin element (2) can be rotated with both door handles (3, 4).

4. The door device according to one of the preceding claims, comprising an actuator arrangement (7) for moving at least one of the two door handles (4) into the retracted position and/or into the extended position.

5. The door device according to claim 4,
• wherein the actuator arrangement (7) comprises a push catch inside the two door handles (3, 4), which can be compressed when being adjusted into the retracted position and is released when being adjusted into the extended position,
• and/or wherein the actuator arrangement (7) comprises an actuatable electromechanical, pneumatic or hydraulic unit.

6. The door device according to one of the preceding claims, wherein the first door handle (3) is connected to the pin element (2) in a rotationally- and linearly-fixed manner or is manufactured in one piece with the pin element (2) and the second door handle (4) inserts in the first door handle (3), wherein only the second door handle (4) can be moved into the retracted position and into the extended position.

7. The door device according to claim 6, wherein the pin element (2) is formed by the outer contour of the first door handle (3).

8. The door device according to one of claims 6 or 7, wherein the two door handles (3, 4) insert into one another in the region of the pin element (2).

9. The door device according to one of claims 6 to 8, wherein the first door handle (3) has an outer tube (20) with the pin element (2), an inner element (21) arranged in the outer tube (20) and an annular gap (22) between the outer tube (20) and the inner element (21), wherein the second door handle (4) is inserted in a linearly movable manner in the annular gap (22).

10. The door device according to claims 4 and 9, wherein the inner element (21) is hollow for receiving the actuator arrangement (7).

11. The door device according to one of claims 9 or 10, wherein the inner element (21) has an outer polygon (23) and the second door handle (4) has an inner polygon (24) sitting in a rotationally-fixed manner on the outer polygon (23).

12. The door device according to one of claims 1 to 5, wherein the second door handle (4) is connected to the pin element (2) in a rotationally- and linearly-fixed manner or is manufactured in one piece with the pin element (2) and the second door handle (4) inserts in the first door handle (3), wherein only the second door handle (4) can be moved into the retracted position and into the extended position.

13. The door device according to one of the preceding claims, wherein the two door handles (3, 4) are arched and can be displaced relative to one another in an arched manner, in particular along a circular arc, during the adjustment between the retracted position and the extended position.

14. The door device according to one of the preceding claims, comprising a control unit (109) and the actuator arrangement (7), wherein the actuator arrangement (7) is actuated by the control unit (109) for moving at least one of the two door handles (3, 4) into the retracted position and/or into the extended position.

## Revendications

1. Dispositif de porte (100) comportant une porte de bâtiment (101), une serrure à mortaiser (102) comportant un fouillot (103) dans la porte de bâtiment (101) et un agencement de poignée de porte (1), l'agencement de poignée de porte (1) comprend :
• une première et une seconde poignée de porte (3, 4), destinées à être agencées sur deux côtés opposés de la porte de bâtiment (101),
• un élément de mandrin (2), au moins solidaire en rotation de l'une des deux poignées de porte (3, 4) pour insertion dans le fouillot (103) de la serrure à mortaiser (102),
• dans lequel au moins une des deux poignées de porte (4) peut être déplacée dans une position rétractée et dans une position déployée, dans lequel la poignée de porte (4), dans la position déployée, contrairement à la position rétractée, est accessible et utilisable,
• dans lequel les deux poignées de porte (3, 4) s'emboîtent en se déplaçant l'une par rapport à l'autre pour le réglage entre la position rétractée et la position déployée.

2. Dispositif de porte selon la revendication 1, dans lequel les deux poignées de porte (3, 4) sont conçues comme des béquilles de porte.

3. Dispositif de porte selon l'une quelconque des revendications précédentes, dans lequel les deux poignées de porte (3, 4) sont reliées l'une à l'autre solidaires en rotation, de sorte que l'élément de mandrin (2) peut être tourné avec les deux poignées de porte (3, 4).

4. Dispositif de porte selon l'une quelconque des revendications précédentes, comprenant un agencement d'actionneur (7) pour déplacer au moins l'une des deux poignées de porte (4) dans la position rétractée et/ou dans la position déployée.

5. Dispositif de porte selon la revendication 4,
• dans lequel l'agencement d'actionneur (7) comprend un loqueteau à pression à l'intérieur des deux poignées de porte (3, 4), qui est compressible lors du réglage en position rétractée et se détend lors du réglage en position déployée,
• et/ou dans lequel l'agencement d'actionneur (7) comprend une unité électromécanique, pneumatique ou hydraulique contrôlable.

6. Dispositif de porte selon l'une quelconque des revendications précédentes, dans lequel la première poignée de porte (3) est reliée à l'élément de mandrin (2) d'une manière fixe en rotation et linéairement ou est fabriquée d'une seule pièce avec l'élément de mandrin (2) et la seconde poignée de porte (4) est insérée dans la première poignée de porte (3), dans lequel seule la seconde poignée de porte (4) est mobile dans la position rétractée et dans la position déployée.

7. Dispositif de porte selon la revendication 6, dans lequel l'élément de mandrin (2) est formé par le contour extérieur de la première poignée de porte (3).

8. Dispositif de porte selon l'une quelconque des revendications 6 ou 7, dans lequel les deux poignées de porte (3, 4) s'emboîtent dans la zone de l'élément de mandrin (2).

9. Dispositif de porte selon l'une quelconque des revendications 6 à 8, dans lequel la première poignée de porte (3) comprend un tube extérieur (20) avec l'élément de mandrin (2), un élément intérieur (21) agencé dans le tube extérieur (20) et un espace annulaire (22) entre le tube extérieur (20) et l'élément intérieur (21), dans lequel la seconde poignée de porte (4) est enfichée dans l'espace annulaire (22) de sorte à pouvoir se déplacer linéairement.

10. Dispositif de porte selon les revendications 4 et 9, dans lequel l'élément intérieur (21) est creux pour recevoir l'ensemble actionneur (7).

11. Dispositif de porte selon l'une quelconque des revendications 9 ou 10, dans lequel l'élément intérieur (21) présente un polygone extérieur (23) et la seconde poignée de porte (4) présente un polygone intérieur (24) logé solidaire en rotation sur le polygone extérieur (23).

12. Dispositif de porte selon l'une quelconque des revendications 1 à 5, dans lequel la seconde poignée de porte (4) est reliée à l'élément de mandrin (2) d'une manière fixe en rotation et linéairement ou est fabriquée d'une seule pièce avec l'élément de mandrin (2) et la seconde poignée de porte (4) est enfichée dans la première poignée de porte (3), dans lequel seule la seconde poignée de porte (4) est mobile dans la position rétractée et dans la position déployée.

13. Dispositif de porte selon l'une quelconque des revendications précédentes, dans lequel les deux poignées de porte (3, 4) sont arquées et peuvent être déplacées de manière arquée, lors du réglage entre la position rétractée et la position déployée, notamment le long d'un arc de cercle.

14. Dispositif de porte selon l'une quelconque des revendications précédentes, comprenant une unité de commande (109) et l'agencement d'actionneur (7), dans lequel l'agencement d'actionneur (7) peut être commandé par l'unité de commande (109) pour déplacer au moins l'une des deux poignées de porte (3, 4) dans la position rétractée et/ou dans la position déployée.
